# EUROPÄISCHE PATENTANMELDUNG

(11) **EP 4 759 985 A1**
(43) Veröffentlichungstag der Anmeldung: **17.06.2026**
(21) Anmeldenummer: 25202709.9
(22) Anmeldetag: 17.09.2025
(51) Int. Cl.: D06F 39/14, D06F 37/42

(54) **TÜRVERSCHLUSS FÜR EIN ELEKTRISCHES HAUSHALTSGERÄT**

(30) Priorität: 13.12.2024 DE 102024137705
(71) Anmelder: emz-Hanauer GmbH & Co. KGaA, 92507 Nabburg (DE)
(72) Erfinder: WALZ, Dominik, 92507 Nabburg (DE)
(74) Vertreter: Hannke Bittner & Partner mbB Regensburg

(57) **Zusammenfassung**

Türverschluss für ein elektrisches Haushaltsgerät, umfassend ein Gehäuse, in welchem ein zwischen einer Schließstellung und einer Freigabestellung beweglich angeordnetes Verschlusselement angeordnet ist, wobei das Verschlusselement in der Schließstellung einen Schließkörper für ein Geschlossenhalten einer Tür des Haushaltsgeräts gefangen zu halten vermag und in der Freigabestellung eine Freigabe des Schließkörpers für ein Öffnen der Tür gestattet, wobei das Verschlusselement als drehbar angeordneter Drehgreifer ausgebildet ist, wobei ein Schieberelement mit dem Drehgreifer wirkverbunden ist, wobei durch das Schieberelement eine bidirektionale Krafteinleitung auf den Drehgreifer ermöglicht ist, wodurch sowohl ein erstes Drehmoment in Richtung zu der Freigabestellung als auch ein zweites Drehmoment in Richtung Schließstellung auf den Drehgreifer einleitbar ist.

## Beschreibung

Die Erfindung betrifft einen Türverschluss für ein elektrisches Haushaltsgerät, umfassend ein Gehäuse, in welchem ein zwischen einer Schließstellung und einer Freigabestellung beweglich angeordnetes Verschlusselement angeordnet ist, wobei das Verschlusselement in der Schließstellung einen Schließkörper für ein Geschlossenhalten einer Tür des Haushaltsgeräts gefangen zu halten vermag und in der Freigabestellung eine Freigabe des Schließkörpers für ein Öffnen der Tür gestattet.

Haushaltsgeräte mit einem derartigen Türverschluss können beispielsweise Waschmaschinen oder Wäschetrockner sein. Derartige Haushaltsgeräte umfassen einen Prozessraum, in welchen beispielsweise zu waschende Gegenstände sich befinden. Der Prozessraum wird von einer Tür verschlossen. Besonders bei Waschmaschinen soll die Tür während des Waschbetriebs nicht nur geschlossen, sondern zusätzlich aus Sicherheitsgründen verriegelt sein. Ein Benutzer kann somit die Tür während vorgegebenen Betriebsphasen der Waschmaschine nicht öffnen. Andererseits soll die Tür derartiger Haushaltsgeräte von einem Nutzer mit geringem Kraftaufwand geöffnet und geschlossen werden können. Hierzu gibt es im Stand der Technik bereits einige Lösungen, welche eine solche Funktion ermöglichen.

Es ist weiterhin wünschenswert, dass bei derartigen Haushaltsgeräten auch eine automatische Türöffnungsfunktion vorgesehen ist, welche es erlaubt die Tür des Haushaltsgeräts automatisch, d. h. ohne eine Intervention des Nutzers, zu öffnen. Dies kann beispielsweise nach Beendigung eines Waschgangs erfolgen. Wünschenswert wäre es weiterhin, dass neben einer solchen Öffnung auch ein automatischer Verschluss der Tür erfolgt.

Aufgabe der vorliegenden Erfindung ist es, einen Türverschluss für ein elektrisches Haushaltsgerät bereitzustellen, welcher die oben genannten Nachteile überwindet. Ferner ist es Aufgabe dieser Erfindung ein elektrisches Haushaltsgerät mit einem solchen Türverschluss bereitzustellen.

Die Aufgabe wird gelöst durch den Gegenstand des Anspruchs 1 und durch den Gegenstand des Anspruchs 15. Die Unteransprüche umfassen bevorzugte Ausführungsformen.

Erfindungsgemäß wird ein Türverschluss für ein elektrisches Haushaltsgerät bereitgestellt, umfassend ein Gehäuse, in welchem ein zwischen einer Schließstellung und einer Freigabestellung beweglich angeordnetes Verschlusselement angeordnet ist, wobei das Verschlusselement in der Schließstellung einen Schließkörper für ein Geschlossenhalten einer Tür des Haushaltsgeräts gefangen zu halten vermag und in der Freigabestellung eine Freigabe des Schließkörpers für ein Öffnen der Tür gestattet, wobei das Verschlusselement als drehbar angeordneter Drehgreifer ausgebildet ist, wobei ein Schieberelement mit dem Drehgreifer wirkverbunden ist, wobei durch das Schieberelement eine bidirektionale Krafteinleitung auf den Drehgreifer ermöglicht ist, wodurch sowohl ein erstes Drehmoment in Richtung zu der Freigabestellung als auch ein zweites Drehmoment in Richtung Schließstellung auf den Drehgreifer einleitbar ist.

Der Türverschluss ermöglicht ein automatisches Öffnen und ein automatisches Verschließen der Tür des Haushaltsgeräts. Durch den Türverschluss kann somit sowohl eine automatische Öffnung als auch eine automatische Verschlussfunktion auf eine konstruktionell einfache Art und Weise realisiert werden. Bei einem Haushaltsgerät in Form einer Waschmaschine kann beispielsweise nach dem Waschvorgang die Tür automatisch geöffnet werden. Durch diese Öffnung kann Feuchtigkeit aus dem Prozessraum der Waschmaschine entweichen. Es kann somit verhindert werden, dass die sich in dem Prozessraum befindliche feuchte Wäsche einen unangenehmen Geruch annimmt. Denkbar wäre, dass wenn nach einem vorbestimmten Zeitraum die Wäsche noch nicht aus dem Waschraum entnommen worden ist, die Tür automatisch wieder verschlossen wird. Denkbar wäre auch, dass eine intervallweise Öffnung und Schließung der Tür durch die automatische Verschluss- und Öffnungsfunktion ermöglicht wird. Auch ein unvollständiger Schließvorgang durch den Nutzer kann durch die automatische Verschlussfunktion zu einem vollständigen Schließen der Tür vollendet werden.

Vorteilhafterweise ist der Verschluss derart ausgebildet, dass neben dem automatischen Öffnen und dem automatischen Verschließen des Türverschlusses ein manuelles Öffnen und ein manuelles Schließen durch einen Nutzer ermöglicht ist. Dabei kann eine manuelle Öffnung vorteilhafterweise durch den Türverschluss blockiert werden. Eine solche Blockierung kann beispielsweise in vorbestimmten Betriebsphasen des Haushaltsgeräts erfolgen.

Nach einer besonders bevorzugten Ausführungsform ist der Schließkörper an der Tür des Haushaltsgeräts angeordnet. Das Gehäuse des Türverschlusses ist vorzugsweise an einem Korpus des Haushaltsgeräts angeordnet. Denkbar wäre selbstverständlich auch eine Anordnung, in welcher der Türverschluss an der Tür und der Schließkörper an dem Korpus des Haushaltsgeräts angeordnet ist.

Nach einer besonders bevorzugten Ausführungsform umfasst der Drehgreifer zwei Backenelemente, welche ein Greifmaul bilden. Der Drehgreifer umfasst bevorzugt ein oberes Backenelement, welches von dem unteren Backenelement beabstandet ist. Vorzugsweise ist ein unteres Backenelement dafür vorgesehen und bestimmt in einen Eingriffsabschnitt des Schließkörpers zu greifen. Vorzugsweise umfasst der Eingriffsabschnitt einen Bügelsteg. Bevorzugt ist das untere Backenelement dafür vorgesehen und bestimmt den Bügelsteig des Schließkörpers zu hintergreifen, sobald dieser sich in einer Eingriffsposition befindet oder diese überschreitet.

Nach einer weiteren bevorzugten Ausführungsform ist der Drehgreifer entlang einer ersten Drehrichtung von der Freigabestellung zu der Schließstellung und entlang einer entgegengesetzten zweiten Drehrichtung von der Schließstellung zu der Freigabestellung drehbar.

Vorzugsweise taucht beim Schließen der Tür der Schließkörper in eine Einführöffnung des Türverschlusses ein. Der Schließkörper befindet sich vorzugsweise bei weiterer Verlagerung in einer Eingriffsposition oder überschreitet diese.

Nach einer weiteren bevorzugten Ausführungsform ist der Türverschluss ein sogenannter Push-Pull-Typ. Demnach kann der Türverschluss durch Drücken gegen die Tür geschlossen werden. Durch anschließendes Ziehen an der Tür kann der Türverschluss wieder geöffnet werden.

Bei einem bevorzugten manuellen Verschlussvorgang drückt der Nutzer die Tür zu dem Korpus. Dabei taucht vorzugsweise der Schließkörper mit dem Bügelsteig voran in die Einfuhröffnung des Türverschlusses ein. Vorzugsweise befindet sich der Drehgreifer nun in der Freigabestellung. Der Schließkörper stößt gegen das obere Backenelement des Drehgreifers. Durch eine weitere Verlagerung des Schließkörpers wird vorteilhafterweise ein Drehmoment entlang der ersten Drehrichtung auf den Drehgreifer ausgeübt, wodurch dieser um eine Drehachse in Richtung der Schließstellung dreht. Im Zuge dieser Drehung bewegt sich vorzugsweise das untere Backenelement des Drehgreifers hinter den Bügelsteig, wodurch der Bügelsteig in dem Greifmaul gefangen ist. Es wird somit ein Entweichen des Schließkörpers aus der Einfuhröffnung verhindert. Vorteilhafterweise dreht der Drehgreifer bis zu seiner Schließstellung. Durch die bevorzugte Drehung bis zu seiner Schließstellung kann der Schließkörper eine translatorische Bewegung erfahren, welche einen Zuzieheffekt auf die Tür zur Folge hat.

Zur bevorzugten manuellen Öffnung ist ein Zug an der Tür durch den Nutzer notwendig. Ein solcher bevorzugter Krafteintrag durch den Zug führt zu einer Druckausübung des Bügelsteigs auf das untere Backenelement, wodurch ein Drehmoment entlang der zweiten Drehrichtung auf den Drehgreifer eingeleitet wird. Der Drehgreifer dreht somit ausgehend von der Schließstellung in Richtung zu der Freigabestellung. In der Freigabestellung kann der Bügelsteig aus dem Greifmaul entweichen.

Nach einer weiteren bevorzugten Ausführungsform umfasst der Türverschluss zumindest ein ein Vorspanelement, welches eine Vorspannung in zumindest einer der Drehrichtungen des Drehgreifers ausübt. Vorzugsweise übt das Vorspanelement eine Vorspannung entgegen der zweiten Drehrichtung aus. Vorzugsweise übt das Vorspanelement somit eine Vorspannung entgegen einer Drehung des Drehgreifers ausgehend von der Schließstellung in Richtung zu der Freigabebestellung aus. Das Vorspanelement kann beispielsweise eine Drehfeder oder ein anderweitig geeignetes elastisches Element sein.

Durch die Vorspannung entgegen der zweiten Drehrichtung wird der bereits erwähnte Zuzieheffekt der Tür ermöglicht. Weiterhin verbleibt der Drehgreifer, bei Ausbleiben eines entgegenwirkenden Drehmoments durch die Vorspannung in der Schließstellung. Es wird somit ein Geschlossenhalten der Tür durch die Vorspannung ermöglicht, beziehungsweise verbessert. Um die Tür zu öffnen, muss der Nutzer beim Aufziehen der Tür einen ausreichend großen Krafteintrag leisten, um die Vorspannung des Vorspannelements zu überwinden.

Nach einer weiteren bevorzugten Ausführungsform ist zumindest ein bistabil wirkendes Vorspannelement vorgesehen. Vorteilhafterweise weist das zumindest eine bistabil wirkende Vorspannelement einen Zwischenpunkt auf, in welchem die Vorspannwirkung wechselt. Vorzugsweise wechselt bei einer Betätigung, also eine Spannung des Vorspannelements in dem Zwischenpunkt des Vorspannelements die Richtung der Vorspannung. Das Vorspanelement besitzt somit zwei stabile Zustände rotatorischer Vorspannung. Vorzugsweise umfasst das zumindest eine Vorspannelement eine Drehfeder, eine Schenkelfeder oder ein ähnlich wirkendes elastisches Element. Die vorteilhafte Drehfeder kann mit einem ihrer Federschenkel an dem Drehgreifer abgestützt sein und mit einem weiteren Federschenkel an einer Komponente des Türverschlusses abgestützt sein.

Der Drehgreifer ist wirkverbunden mit dem Vorspannelement. Demnach wird bei einer Drehung des Drehgreifers das Vorspannelement betätigt. Um den Drehgreifer von der Schließstellung in die Freigabestellung oder umgekehrt zu überführen, muss bevorzugt eine Zwischenstellung des Drehgreifers überwunden werden, welche vorzugsweise dem Zwischenpunkt des zumindest einen Vorspannelements, an welchem die Richtung der rotatorischen Vorspannwirkung des Vorspannelements wechselt, entspricht.

Die bevorzugte Zwischenstellung des Drehgreifers ist somit eine Stellung zwischen der Schließstellung und der Freigabestellung des Drehgreifers. Nach Überschreiten der bevorzugten Zwischenstellung wechselt die auf den Drehgreifer wirkende Vorspannung. Wird beispielsweise der Drehgreifer entlang einer ersten Drehrichtung, ausgehend von der Freigabestellung, gedreht, so wirkt bis zu der Zwischenstellung des Drehgreifers eine Vorspannung dieser Drehung entgegen. Nach Überschreiten der Zwischenstellung des Drehgreifers wirkt eine Vorspannung in Richtung der ersten Drehrichtung, so dass der Drehgreifer zu der Schließstellung aufgrund der Vorspannung hin gedreht wird. Wird andererseits der Drehgreifer entlang der zweiten Drehrichtung ausgehend von der Schließstellung gedreht, so wirkt bis zu Zwischenstellung eine Vorspannung dieser Drehrichtung entgegen. Nach Überschreiten der Zwischenstellung wirkt die Vorspannung in Richtung der zweiten Drehrichtung, so dass der Drehgreifer zu der Freigabestellung aufgrund der Vorspannung hin gedreht wird.

Ist das vorteilhafte zumindest eine bistabil wirkende Vorspannelement vorgesehen, muss bei einer manuellen Öffnung der Tür der Nutzer nur eine Kraft aufwenden, welche ausreicht, um den Dreheifer von der Schließstellung bis zu Zwischenstellung hin beziehungsweise etwas über die Zwischenstellung hinaus zu drehen. Durch die wechselnde Vorspannung wird der verbleibende Drehweg des Drehgreifers zu der Freigabestellung entweder alleinig durch die Vorspannungswirkung oder durch die Vorspannungswirkung zusammen mit der aufgebrachten Kraft des Nutzers bewirkt.

Ist das vorteilhafte zumindest eine bistabil wirkende Vorspannelement vorgesehen, wird bei einer automatischen Öffnung der Tür durch die Krafteinleitung des Schieberelements ein erstes Drehmoment in Richtung der Freigabestellung eingeleitet. Dieses eingeleitete Drehmoment muss somit vorteilhafterweise ausreichend sein, um eine Drehung bis zur Zwischenstellung hin beziehungsweise etwas über die Zwischenstellung hinaus beziehungsweise bis zum Wechseln der Vorspannung, zu ermöglichen. Durch die wechselnde Vorspannung wird der verbleibende Drehweg des Drehgreifers zu der Freigabestellung alleinig durch die Vorspannungswirkung bewirkt.

Nach einer weiteren bevorzugten Ausführungsform erfolgt bei einer automatischen Öffnung der Tür eine derartige Krafteinleitung durch das Schieberelement, dass ein Drehmoment auf den Drehgreifer eingeleitet wird, welches eine Drehung des Drehgreifers ausgehend von der Schließstellung bis zur Freigabestellung bewirkt. Ist das vorteilhafte zumindest eine bistabil wirkende Vorspannelement vorgesehen, unterstützt nach Überschreiten der Zwischenstellung die Vorspannwirkung des Vorspannelements das entsprechende Drehmoment. Bei einem andersartigen wirkenden Vorspanelement ist das durch das Schieberelement verursachte Drehmoment entgegen oder mit der Vorspannwirkung.

Ist das vorteilhafte zumindest eine bistabil wirkende Vorspannelement vorgesehen, muss bei einem manuellen Verschließen der Tür der Nutzer nur eine Kraft aufwenden, welche ausreicht, um den Dreheifer von der Freigabestellung bis zu Zwischenstellung hin beziehungsweise etwas über die Zwischenstellung hinaus zu drehen. Durch die wechselnde Vorspannung wird der verbleibende Drehweg des Drehgreifers zu der Schließstellung entweder alleinig durch die Vorspannungswirkung oder durch die Vorspannungswirkung zusammen mit der aufgebrachten Kraft des Nutzers bewirkt.

Ist das vorteilhafte zumindest eine bistabil wirkende Vorspannelement vorgesehen, wird bei einem automatischen Verschließen der Tür durch die Krafteinleitung des Schieberelements ein erstes Drehmoment in Richtung der Schließstellung eingeleitet. Dieses eingeleitete Drehmoment muss somit vorteilhafterweise ausreichend sein, um eine Drehung bis zur Zwischenstellung hin beziehungsweise etwas über die Zwischenstellung hinaus beziehungsweise bis zum Wechseln der Vorspannung, zu ermöglichen. Durch die wechselnde Vorspannung wird der verbleibende Drehweg des Drehgreifers zu der Schließstellung alleinig durch die Vorspannungswirkung bewirkt.

Nach einer weiteren bevorzugten Ausführungsform erfolgt bei einem automatischen Verschließen der Tür eine derartige Krafteinleitung durch das Schieberelement, dass ein Drehmoment auf den Drehgreifer eingeleitet wird, welches eine Drehung des Drehgreifers ausgehend von der Freigabestellung bis zur Schließstellung bewirkt. Ist das vorteilhafte zumindest eine bistabil wirkende Vorspannelement vorgesehen unterstützt nach Überschreiten der Zwischenstellung die Vorspannwirkung des Vorspannelements das entsprechende Drehmoment. Bei einem andersartigen wirkenden Vorspanelement ist das durch das Schieberelement verursachte Drehmoment entgegen oder mit der Vorspannwirkung.

Insbesondere bei einem automatischen Verschließen der Tür kann es problematisch sein, dass der Schließkörper beziehungsweise der Bügelsteig nicht derart positioniert ist, dass bei einer Drehung des Drehgreifers aus der Freigabestellung heraus, das untere Backenelement den Bügelsteig hintergreifen kann. Hierzu ist nach einer weiteren bevorzugten Ausführungsform angedacht, dass an dem Drehgreifer zumindest ein Magnetelement angeordnet ist, welches auf den Schließköper eine magnetische Kraft ausübt. Vorzugsweise bewirkt die magnetische Kraft eine Verlagerung des Schließkörpers zu dem Drehgreifer hin, sobald der Schließköper eine vorbestimmte Eintauchtiefe in der Einfuhröffnung des Türverschlusses erreicht. Vorzugsweise wird der Schließkörper bis zu der Eingriffsposition innerhalb der Einführöffnung verlagert. Befindet sich der Schließkörper in der Eingriffsposition, kann bei einer Drehung des Drehgreifers das untere Backenelement den Bügelsteig hintergreifen. Das Magnetfeld des zumindest einen Magnetelements bewirkt vorteilhafterweise eine Positionierung bzw. Ausrichtung des Schließkörpers innerhalb der Einführöffnung.

Nach einer weiteren vorteilhaften Ausführungsform ist das zumindest eine Magnetelement ein Permanentmagnet. Denkbar wäre auch, dass das zumindest eine Magnetelement ein Elektromagnet ist. Denkbar wäre weiterhin, dass mehrere Magnetelemente vorgesehen sind. Diese Mehrzahl an Magnetelementen kann Permanentmagneten, Elektromagneten, oder eine Kombination von Permanentmagneten und Elektromagneten umfassen. Vorteilhafterweise besteht der Schließkörper zumindest teilweise aus einem ferromagnetischen Material, um mit dem Magnetelement wechselwirken zu können.

Nach einer weiteren bevorzugten Ausführungsform ist das zumindest eine Magnetelement an einem oberen Backenelement angeordnet. Vorzugsweise weist das obere Backenelement eine Aufnahme auf, in welchen das zumindest eine Magnetelement aufgenommen ist.

Nach einer weiteren bevorzugten Ausführungsform ist das Schieberelement translatorisch verlagerbar in dem Gehäuse angeordnet. Vorzugsweise ist das Schieberelement entlang einer Verlagerungsachse bidirektional verlagerbar. Vorteilhafterweise ist die Verlagerungsachse orthogonal zu einer Drehachse des Drehgreifers. Vorteilhafterweise ist eine Antriebseinrichtung zum Antrieb des Schieberelements vorgesehen. Vorteilhafterweise umfasst die Antriebseinrichtung einen Elektromotor. Denkbar wären jedoch auch anderweitige geeignete Antriebseinrichtungen.

Nach einer weiteren bevorzugten Ausführungsform ist das Schieberelement stangenartig ausgebildet. Vorzugsweise weist das Schieberelement einen Zahnstangenabschnitt auf.

Nach einer weiteren bevorzugten Ausführungsform kämt der Zahnstangenabschnitt des Schieberelements einen mit einem Zahnrad. Vorteilhafterweise ist das Zahnrad ein Stirnzahnrad. Bevorzugt umfasst das Zahnrad Zahnungen auf dessen gesamten Umfang. Bevorzugt ist das Zahnrad ein Teil einer Getriebeanordnung. Vorteilhafterweise ist die Getriebeanordnung mit der Antriebseinrichtung wirkverbunden. Vorteilhafterweise ist die Getriebeanordnung und/oder das Antriebselement derart ausgebildet, dass das Zahnrad in zwei entgegengesetzte Drehrichtungen angetrieben wird. Vorteilhafterweise ist die Getriebeanordnung ein Untersetzungsgetriebe. Vorteilhafterweise wird bei einer ersten Drehrichtung des Zahnrads durch die Kämmung mit dem Zahnstangenabschnitt das Schieberelement in eine erste translatorische Richtung entlang der Verlagerungsachse verlagert. Vorteilhafterweise wird bei einer zweiten Drehrichtung des Zahnrads durch die Kämmung mit dem Zahnstangenabschnitt das Schieberelement in eine zweite translatorische Richtung entlang der Verlagerungsachse verlagert. Dabei sind die erste translatorische Richtung und die zweite translatorische Richtung entgegengesetzt.

Nach einer weiteren bevorzugten Ausführungsform umfasst der Türverschluss zumindest eine Sensoreinrichtung, welche dafür vorgesehen und geeignet ist, eine Position des Schieberelements zu bestimmen. Vorzugsweise sind mehrere derartige Sensoreinrichtungen vorgesehen. Die Sensoreinrichtungen können beispielsweise als Mikroschalter ausgebildet sein. Diese können beispielsweise durch einen Kontakt mit dem Schieberelement betätigt werden. Die zumindest eine Sensoreinrichtung ist mit einer Steuerungseinrichtung des Haushaltsgeräts signaltechnisch verbunden. Durch die zumindest eine Sensoreinrichtung erfolgt somit eine Positionsbestimmung des Schieberelements. Diese entsprechende Position, wird vorzugsweise bei der weiteren Ansteuerung der Antriebseinrichtung berücksichtigt.

Nach einer weiteren bevorzugten Ausführungsform umfasst der Türverschluss eine Rückstellvorrichtung, welche zwischen dem Gehäuse und dem Schieberelement angeordnet ist. Vorzugsweise ist, nach einer Verlagerung des Schieberelements entlang der Verlagerungsachse durch die Antriebseinrichtung, das Schieberelement durch die Rückstellvorrichtung in eine Ausgangsposition zurück verlagerbar. Die Rückstellvorrichtung stellt somit vorteilhafterweise eine automatische Rückstellung, beziehungsweise Rückverlagerung, des Schieberelements in die Ausgangsposition bereit, sobald das Schieberelement einen ausreichenden Verlagerungsweg entlang der ersten oder zweiten translatorischen Richtung verlagert wurde. Der vorteilhafte Verlagerungsweg des Schieberelements ist ausreichend, um eine entsprechende Drehung des Drehgreifers zu bewirken. Eine Rückstellung des Schieberelements durch die Antriebseinrichtung ist demnach vorteilhafterweise nicht mehr notwendig. Dies hat den Vorteil, dass die Anzahl der Sensoreinrichtungen zur Positionsbestimmung des Schieberelements verringert werden kann. Das Schieberelement kehrt nämlich nach jeder Verlagerung entlang der beiden translatorischen Richtung automatisch in seine Ausgangslage zurück.

Vorzugsweise umfasst die Rückstellvorrichtung zumindest ein elastisches Element, welches zwischen Gehäuse und dem Schieberelement angeordnet ist. Vorzugsweise erfährt das zumindest eine elastische Element durch die Verlagerung des Schieberelements eine Kraftbeaufschlagung und somit eine Vorspannung. Durch die Entspannung des zumindest einen elastischen Elements wird die Rückverlagerung des Schieberelements in dessen Ausgangsposition angerieben. Vorzugsweise sind zwei elastische Elemente vorhanden. Bevorzugt wird ein erstes elastisches Element bei einer Verlagerung des Schieberelements entlang der ersten translatorischen Richtung mit einer entsprechenden Kraft beaufschlagt und ein zweites elastisches Element bei einer Verlagerung des Schieberelements entlang der zweiten translatorischen Richtung mit einer entsprechenden Kraft beaufschlagt.

Nach einer weiteren vorteilhaften Ausführungsform ist ein Kopplungselement mit der Antriebseinrichtung wirkverbunden. Bevorzugt ist das Kopplungselement ein Teil einer Getriebeanordnung. Vorzugsweise ist das Kopplungselement derart ausgebildet ist, dass dieses lediglich eine temporäre Wirkverbindung mit dem Schieberelement eingehen kann. Dabei ist es von Verteil, dass die Wirkverbindung zwischen dem Kopplungselement und dem Schieberelement bei einer Verlagerung des Schieberelements ausgehend von der Ausgangsposition bis zum Erreichen einer vorbestimmten Verlagerungsposition Schieberelements besteht. Das oben beschriebene Zahnrad kann vorteilhafterweise ein Kopplungselement sein. Im Gegensatz zu dem beschriebenen Kopplungselement besteht zwischen dem Zahnrad und dem Schieberelement eine permanente Wirkverbindung, da die Zahnungen des Zahnrads immer im Eingriff mit der Zahnstange des Schieberelements sind. Die lediglich temporäre Wirkverbindung des Kopplungselements mit dem Schieberelement ermöglicht die Rückstellung des Schieberelements durch die Rückstellvorrichtung zu der Ausgangsposition. Bei einer permanenten Wirkverbindung muss eine solche Rückstellung durch die Antriebseinrichtung erfolgen.

Nach einer weiteren vorteilhaften Ausführungsform umfasst oder ist das Kopplungselement ein Segmentzahnrad. Vorteilhafterweise umfasst das Segmentzahnrad zumindest ein Zahnungssegment. Bevorzugt ist das zumindest eine Zahnungssegment mit dem Zahnstangenabschnitt des Schieberelements in Eingriff bringbar. Vorzugsweise umfasst das zumindest eine Zahnungssegment eine vorbestimmte Anzahl an Zähnen. Bevorzugt ist die Anzahl der Zähne abhängig von dem notwendigen Verlagerungsweg des Schieberelements. Vorzugsweise umfasst das zumindest eine Zahnungssegment zwischen einem und zehn Zähne. Weiter bevorzugt umfasst das zumindest eine Zahnungssegment zwischen zwei und sechs Zähne. Weiter bevorzugt umfasst das zumindest eine Zahnungssegment zwei Zähne.

Nach einer Ausführungsform umfasst das Segmentzahnrad lediglich ein Zahnungssegment. Nach einer weiteren bevorzugten Ausführungsform umfasst das Segmentzahnrad zwei diametral gegenüberliegende Zahnungssegmente. Vorteilhafterweise ist bei einer Verlagerung entlang der ersten translatorischen Richtung ein erstes Zahnungssegment in Eingriff mit dem Zahnstangenabschnitt des Schieberelements. Vorzugsweise ist bei einer Verlagerung entlang der zweiten translatorischen Richtung ein zweites Zahnungssegment in Eingriff mit dem Zahnstangenabschnitt des Schieberelements.

Nach einer weiteren vorteilhaften Ausführungsform umfasst die Rückstellvorrichtung zwei elastische Elemente. Vorzugsweise sind die beiden elastischen Elemente entlang der Verlagerungsachse hintereinander angeordnet. Vorzugsweise stützt sich jedes der elastischen Elemente an einem jeweiligen Endabstützelement des Gehäuses ab. In einem ersten Zustand der Rückstellvorrichtung stützen sich vorzugsweise beide elastische Elemente an einem Zwischenabstützelement des Gehäuses ab. Vorzugsweise ist das Zwischenabstützelement entlang der Verlagerungsachse zwischen den beiden Endabstützelementen angeordnet. Weiter bevorzugt ist das Zwischenabstützelement entlang der der Verlagerungsachse mittig zwischen den beiden Endabstützelementen angeordnet. Vorzugsweise liegen die beiden elastischen Elemente weiterhin an zumindest einen Anlageabschnitt des Schieberelements an. Dabei ist es von Vorteil, dass der zumindest eine Anlageabschnitt bei einer Verlagerung des Schieberelements entlang der Verlagerungsachse an dem Zwischenabstützelement vorbei verlagert werden kann.

In dem genannten ersten Zustand der Rückstellvorrichtung befindet sich das Schieberelement in der Ausgangsposition. Die elastischen Elemente liegen demnach sowohl an dem Zwischenabstützelement des Gehäuses als auch an dem zumindest einen Anlageabschnitt an.

Wird nun das Schieberelement durch die Antriebseinrichtung verlagert, nimmt zumindest eine Anlageabschnitt des Schieberelements ein Ende eines elastischen Elements mit. Dieses Ende wird somit von dem stationären Zwischenabstützelement entfernt. Hierdurch erfolgt bevorzugt eine Vorspannung des elastischen Elements, beispielsweise durch eine Komprimierung. Bei der Verlagerung wird vorteilhafterweise der Anlageabschnitt des Schieberelements an dem Zwischenabstützelement vorbei verlagert. Bei der Verlagerung liegt somit vorzugsweise ein elastisches Element an einem Endabstützelement des Gehäuses und an zumindest einen Anlageabschnitt des Schieberelements an. Vorzugsweise liegt das weitere elastische Element an dem Zwischenabstützelement und dem Endabstützelement des Gehäuses an.

Nach einer weiteren vorteilhaften Ausgestaltung liegen die beiden elastischen Elemente an zwei rippenartig ausgebildeten Anlageabschnitten des Schieberelements an. In dem ersten Zustand der Rückstellvorrichtung befindet sich das Zwischenabstützelement des Gehäuses zwischen den rippenartig ausgebildeten Anlageabschnitten des Schieberelements.

Vorteilhafterweise sind die beiden elastischen Elemente als Druckfederelemente, beispielsweise eine Schraubenfederelemente, Polymerelemente oder Ähnlichem ausgestaltet. Denkbar wäre auch eine Ausgestaltung der beiden elastischen Elemente als Zugfederelemente.

Nach einer weiteren vorteilhaften Ausgestaltung umfasst die Rückstellvorrichtung zwei elastische Elemente in Form von Torsionsfederelementen. Vorzugsweise erfährt bei einer Verlagerung des Schieberelements in einer der beiden translatorischen Richtungen der Verlagerungsachse (V) jeweils eines der Torsionsfederelemente durch eine mechanische Wechselwirkung mit dem Schieberelement eine Vorspannung. Im Übrigen können zu dieser Ausführungsform die weiteren Merkmale der oben beschriebenen hintereinander angeordneten elastischen Elemente mutatis mutandis übernommen werden.

Nach einer weiteren vorteilhaften Ausführungsform wirken ein hebelartig ausgebildetes Betätigungselement des Drehgreifers und ein Aufnahmeelement des Schieberelements derart zusammen, dass eine translatorische Verlagerung des Schieberelements ein Drehmoment auf den Drehgreifer einleitet. Vorzugsweise ist ein erster Endabschnitt des Betätigungselements an dem Drehgreifer angeordnet. Bevorzugt ist ein zweiter Endabschnitt des Betätigungselements in dem Aufnahmeelement verlagerbar angeordnet. Die Verlagerung ist im Wesentlichen translatorisch. Verlagerungen entlang einer Höhenachse werden im Folgenden vernachlässigt. Vorteilhafterweise weist das Aufnahmeelement zwei gegenüberliegende Anschlagsflächen auf. Die Anschlagsflächen sind vorzugsweise zueinander beabstandet begrenzen somit einen Aufnahmeraum, welcher sich vorzugsweise entlang der Verlagerungsachse erstreckt. Der Abstand zwischen den Anschlagsflächen ist bevorzugt derart bemessen, dass das hebelartig ausgebildete Betätigungselement bei einer manuellen Öffnung durch den Nutzer oder bei einem manuellen Verschluss durch den Nutzer sich in dem Aufnahmeraum frei bewegen kann, ohne die Anschlagsflächen zu berühren.

Bei einer automatischen Öffnung wird das Schieberelement vorzugsweise entlang der Verlagerungsachse nach vorne, d. h. in Richtung zu dem Drehschieber verlagert. Dabei kontaktiert vorteilhafterweise der zweite Endabschnitt des Betätigungselements die hintere Anschlagsfläche und wird durch diesen Kontakt entlang der Verlagerungsachse mitverlagert. Hierdurch dreht das Betätigungselement, wodurch der Drehgreifer entlang der zweiten Drehrichtung dreht. Bei einem automatischen Verschluss wird das Schieberelement entlang der Verlagerungsachse nach hinten. d. h. von dem Drehschieber weg verlagert. Der zweite Endabschnitt des Betätigungselements kontaktiert die entgegenliegende vordere Anschlagsfläche und wird durch diesen Kontakt entsprechend mitverlagert. Durch diese Verlagerung dreht das Betätigungselement, wodurch der Drehgreifer entlang der zweiten Drehrichtung dreht. Zwischen dem Betätigungselement und dem Schieberelement besteht somit eine Mitnahmekopplung, beziehungsweise eine Anschlagkopplung.

Nach einer weiteren vorteilhaften Ausführungsform ist der Drehgreifer aus einem Kunststoff gefertigt. Vorteilhafterweise besteht das Betätigungselement zumindest teilweise, bevorzugt gänzlich, aus einem Metall. Vorteilhafterweise ist der Drehgreifer mit einem Spritzgussverfahren hergestellt, wobei das Betätigungselement aus Metall umspritzt ist. Durch die Ausgestaltung des Betätigungselements aus einem Metall ist eine längere Lebensdauer dieses gewährleistet, da das Metall in der Regel eine geringere Abnutzung als beispielsweise ein Kunststoff aufweist.

Nach einer weiteren vorteilhaften Ausführungsform umfasst, der Türverschluss eine Verriegelungseinrichtung, welche eine Drehung des Drehgreifers aus der Schließstellung verhindern kann. Die Verriegelungseirichtung umfasst vorteilhafterweise zumindest ein Riegelelement, mittels welchem eine Drehung des Drehgreifers aus der Schließstellung blockierbar ist. Vorzugsweise umfasst die Verriegelungseirichtung eine Aktuatoreinheit, mittels welcher ein Blockierzustand der Verriegelungseinrichtung einleitbar ist. Denkbar wäre, dass durch die Aktuatoreinheit der Blockierzustand dahingehend einleitbar ist, dass das zumindest eine Riegelelement vorzugsweise derart verlagert wird, dass dieses eine Drehung des Drehgreifers aus der Schließstellung blockiert. Denkbar wäre auch, dass durch die Aktuatoreinheit der Blockierzustand dahingehend einleitbar ist, dass durch die Aktuatoreinheit eine Bewegung des zumindest eine Riegelelements derart blockiert wird, dass dieses in einer Blockierposition verbleibt, in welcher eine Drehung des Drehgreifers aus der Schließstellung blockiert ist.

Die Aufgabe wird weiterhin gelöst durch ein Haushaltsgerät umfassend zumindest einen Türverschluss nach einem der vorhergehend beschriebenen Ausführungsformen. Das Haushaltsgerät kann dabei mit allen bereits obig im Rahmen der Türverschlusses beschriebenen Merkmalen einzeln oder in Kombination miteinander ausgestattet sein und umgekehrt.

Vorteilhafterweise ist das Haushaltsgerät eine Waschmaschine oder ein Wäschetrockner.

Nach einer weiteren vorteilhaften Ausführungsform umfasst das Haushaltsgerät eine Steuerungseinrichtung, welche den Türverschluss ansteuert. Insbesondere werden die erste Antriebseinrichtung und die zweite Antriebseinrichtung angesteuert.

Vorteilhafterweise kann das Haushaltsgerät bestimmte Betriebsphasen aufweisen, bei welchem ein manuelles Öffnen der Tür nicht möglich sein soll. Bei einer Waschmaschine ist dies beispielsweise der Waschvorgang. Demnach wird in einer solchen Betriebsphase vorteilhafterweise die zweite Antriebseinrichtung derart angesteuert, dass das Riegelelement den Drehgreifer in der Schließstellung blockiert. Nach Beendigung dieser Betriebsphase kann das Riegelelement zurück verlagert werden, so dass der Drehgreifer aus der Schließstellung gedreht werden kann.

Dies kann vorzugsweise manuell erfolgen. Hierzu wird vorteilhafterweise die erste Antriebseinrichtung derart angesteuert, dass das Schieberelement so positioniert wird, dass das Betätigungselement sich in dem Aufnahmeraum bewegen kann.

Soll eine automatische Öffnung oder ein automatischer Verschluss erfolgen, wird die erste Antriebseinrichtung derart angesteuert, dass das Schieberelement verlagert wird und dadurch ein Anschlag des zweiten Endabschnitts des Betätigungselements an der entsprechenden Anschlagsfläche erfolgt, wodurch ein entsprechendes Drehmoment auf den Drehgreifer eingeleitet wird.

Weitere Vorteile, Ziele und Eigenschaften der vorliegenden Erfindung werden anhand nachfolgender Beschreibungen der anliegenden Figuren erläutert. Gleichartige Komponenten können in den verschiedenen Ausführungsformen gleiche Bezugszeichen aufweisen.

In den Figuren zeigen:
- Fig.1: einen Türverschluss nach einer Ausführungsform;
- Fig. 2: einen Türverschluss nach einer Ausführungsform;
- Fig. 3: ein Verschlusselement nach einer Ausführungsform;
- Fig. 4: ein Verschlusselement und ein Schieberelement nach einer Ausführungsform;
- Fig. 5: einen Ausschnitt eines einen Türverschlusses nach einer Ausführungsform;
- Fig. 6: einen Ausschnitt eines einen Türverschlusses nach einer Ausführungsform;
- Fig.7: einen Türverschluss nach einer Ausführungsform;
- Fig.8: einen Türverschluss nach einer Ausführungsform;
- Fig.9: einen Türverschluss nach einer Ausführungsform;
- Fig.10: einen Türverschluss nach einer Ausführungsform;
- Fig.11: einen Türverschluss nach einer Ausführungsform;
- Fig.12: einen Türverschluss nach einer Ausführungsform;
- Fig.13: einen Türverschluss nach einer Ausführungsform;
- Fig.14: einen Türverschluss nach einer Ausführungsform;
- Fig.15: einen Türverschluss nach einer Ausführungsform;
- Fig.16: einen Türverschluss nach einer Ausführungsform;
- Fig.17: einen Türverschluss nach einer Ausführungsform;
- Fig.18: ein Haushaltsgerät mit einem Türverschluss nach einer Ausführungsform.
- Fig.19: einen Türverschluss nach einer Ausführungsform;
- Fig.20: ein Kopplungselement nach einer Ausführungsform;
- Fig.21: eine Rückstellvorrichtung nach einer Ausführungsform;
- Fig.22: eine Rückstellvorrichtung nach einer Ausführungsform;
- Fig.23: eine Rückstellvorrichtung nach einer Ausführungsform;
- Fig.24: eine Rückstellvorrichtung nach einer Ausführungsform;
- Fig.25: eine Rückstellvorrichtung nach einer Ausführungsform;
- Fig.26: eine Rückstellvorrichtung nach einer Ausführungsform;
- Fig.27: ein Kopplungselement nach einer Ausführungsform;
- Fig.28: ein Kopplungselement nach einer Ausführungsform;
- Fig.29: ein Kopplungselement nach einer Ausführungsform;
- Fig.30: eine Rückstellvorrichtung nach einer Ausführungsform;
- Fig.31: eine Rückstellvorrichtung nach einer Ausführungsform;
- Fig.32: eine Rückstellvorrichtung nach einer Ausführungsform;
In den Figuren sind gleiche Bauteile jeweils mit den entsprechenden Bezugszeichen zu verstehen. Zur besseren Übersichtlichkeit können manchen Figuren Bauteile nicht mit einem Bezugszeichen versehen sein, jedoch an anderer Stelle bezeichnet worden sind.

Die Figuren 1 bis 17 zeigen einen Türverschluss 1 für ein elektrisches Haushaltsgerät 100, umfassend ein Gehäuse 2, in welchem ein zwischen einer Schließstellung 3 und einer Freigabestellung 4 beweglich angeordnetes Verschlusselement 5 angeordnet ist, wobei das Verschlusselement 5 in der Schließstellung 3 einen Schließkörper 6 für ein Geschlossenhalten einer Tür 101 des Haushaltsgeräts 100 gefangen zu halten vermag und in der Freigabestellung 4 eine Freigabe des Schließkörpers 6 für ein Öffnen der Tür 101 gestattet, wobei das Verschlusselement 5 als drehbar angeordneter Drehgreifer 5, 7 ausgebildet ist, wobei ein Schieberelement 8 mit dem Drehgreifer 7 wirkverbunden ist, wobei durch das Schieberelement 8 eine bidirektionale Krafteinleitung auf den Drehgreifer 7 ermöglicht ist, wodurch sowohl ein erstes Drehmoment in Richtung zu der Freigabestellung 4 als auch ein zweites Drehmoment in Richtung Schließstellung auf den Drehgreifer einleitbar ist.

Das Haushaltsgerät 100 kann beispielsweise eine Waschmaschine sein. In Figur 18 ist eine beispielhafte Waschmaschine 100 dargestellt, bei welcher der erfindungsgemäße Türverschluss 1 eingesetzt werden kann. Die beispielhafte Waschmaschine 100 ist ein Front-Lader-Typ und umfasst einen Korpus 102, in welchem eine Waschtrommel 103 drehbar gelagert ist. Durch eine in einer Frontwand 104 des Korpus 102 gebildete Zugangsöffnung 105 ist ein Prozessraum 106 der Waschtrommel 103 zum Be- und Entladen von Wäschestücken zugänglich. Mittels einer an dem Korpus 102 schwenkbar angebrachten Tür 101 ist die Zugangsöffnung 105 flüssigkeitsdicht verschließbar.

Das Haushaltsgerät 100 umfasst weiterhin eine Steuereinheit 107, welche elektrische Komponenten des Türverschlusses 1 oder andere elektrische Komponenten des Haushaltsgeräts 100 ansteuern kann.

Der Türverschluss 1, beziehungsweise das Gehäuse 2 des Türverschlusses, erstreckt sich entlang einer Höhenachse Z, einer Längsachse X und einer Breitenachse Y.

Der Türverschluss 1 dient zum Geschlossenhalten der geschlossenen Tür 101. Der Türverschluss 1 ist nach dem vorliegenden Beispiel in dem Korpus 102 angeordnet. Der Schließkörper 6 ist in diesem Beispiel an der Tür 101 angeordnet. Selbstverständlich wäre auch eine umgekehrte Anordnung grundsätzlich denkbar. Der Türverschluss 1 ist ein Push Pull-Typ, d. h. durch Drücken der Tür 101 gegen den Korpus 102 kann der Türverschluss 1 verschlossen werden. Durch anschließendes Ziehen an der Tür 101 kann Türverschluss 1 manuell wieder geöffnet werden.

Der Türverschluss 1 kann von einem Nutzer manuell geöffnet und verschlossen werden. Weiterhin weist der Türverschluss 1 eine automatische Öffnungsfunktion und eine automatische Verschlussfunktion auf. In vorbestimmten Betriebsphasen des Haushaltsgeräts ist eine Öffnung der Tür nicht möglich. Hierzu ist eine Verriegelungseinrichtung 20 vorgesehen, welche eine entsprechende Öffnung verhindert.

Der Drehgreifer 5, 7 ist unter anderem in Figur 3 detailliert dargestellt. Der Drehgreifer 5,7 ist in dem Gehäuse 2, um eine Drehachse D, drehbar gelagert. Der Drehgreifer 5, 7 umfasst zwei Backenelemente 9, 10, welche ein Greifmaul 11 bilden. In der Freigabestellung 4 ist das Greifmaul derart ausgerichtet, dass dieses im Wesentlichen zu der Einführöffnung 22 hin gerichtet ist. Weiterhin ragt das obere Backenelement 9 entlang einer Längserstreckung des Drehgreifers über das untere Backenelement 10 hinaus. Das obere Backenelement 9 umfasst somit einen überstehenden Bereich 9b. Das untere Backenelement 10 ist dafür vorgesehen und bestimmt, in einen Eingriffsabschnitt 6a des Schließkörpers 6 zu greifen, sobald dieser sich in einer Eingriffsposition befindet oder diese überschreitet. In Figur 8 befindet sich beispielsweise der Schließkörper 6 in der Eingriffsposition.

Der Schließkörper 6 umfasst den Eingriffsabschnitt 6a. Dieser umfasst einen Bügelsteg 6b. Grundsätzlich kann der Schließkörper 6 eine beliebige Form aufweisen. Er muss jedoch derart beschaffen sein, um in die Eingriffsöffnung 22 eintauchen können. Ferner muss der Eingriffsabschnitt 6a derart beschaffen sein, dass der Drehgreifer 5, 7 diesen greifen kann, beziehungsweise dass das untere Backenelement 10 einen Abschnitt des Eingriffsabschnitt 6a hintergreifen kann.

Das obere Backenelement 9 ist von dem unteren Backenelement 10 beabstandet. Der Abstand zwischen den Backenelement 9,10, beziehungsweise die Größe des Greifmauls 11 ist derart bemessen, dass der Bügelsteig 6b in dem Greifmaul 11 aufgenommen werden kann. Das Greifmaul 11 weist einen im Wesentlichen kurvenartige Verlauf auf, welcher entlang einer Höhenerstreckung des Drehgreifers 5, 7 nach oben verläuft. Durch eine derartige Gestaltung ist eine Aufnahme des Bügelsteigs 6b beziehungsweise ein Gefangehalten des Bügelsteigs 6 verbessert.

Darüber hinaus ist zumindest ein bistabil wirkendes Vorspannelement 12 vorgesehen. Das Vorspanelement 12 besitzt somit zwei stabile Zustände rotatorischer Vorspannung. Das Vorspannelement 12 weist einen Zwischenpunkt auf, in welchem die Vorspannwirkung wechselt. Vorliegend ist das Vorspannelement 12 eine Drehfeder 12 ausgebildet. Dies ist jedoch nicht als die Allgemeinheit beschränkend zu verstehen. Die Drehfeder 12 ist mit einem ersten Federschenkel 12a an dem Drehgreifer 5, 7 abgestützt. Der Drehgreifer 5, 7 weist hierfür eine Aufnahme 23 auf. Mit einem zweiten Federschenkel 12b ist die Drehfeder 12 am Gehäuse 2 abgestützt. Durch die bistabile Vorspannung wird der Drehgeifer in der Freigabestellung oder der Schließstellung gehalten soweit keine Kraft oder Drehmoment auf den Drehgreifer einwirkt.

Um den Drehgreifer 5, 7 von der Schließstellung 3 in die Freigabestellung 4 oder umgekehrt zu überführen, muss eine Zwischenstellung des Drehgreifers 5, 7 überwunden werden, welche dem Zwischenpunkt des zumindest einen Vorspannelements 12, an welchem die Richtung der rotatorischen Vorspannwirkung des Vorspannelements wechselt, entspricht. Die Zwischenstellung des Drehgreifers 5, 7 ist somit eine Stellung zwischen der Schließstellung 3 und der Freigabestellung 4 des Drehgreifers 5, 7.

Bei einem manuellen Verschluss wird der Schließkörper 6 in die Einführöffnung 22 eingeführt. Der Drehgreifer 5,7 befindet sich dabei in der Freigabestellung 4. Dies ist beispielsweise in Figur 7 dargestellt. Der Schließkörper 6, bzw. der Bügelsteigs 6b trifft auf eine innere Oberfläche 9c des überstehenden Bereichs 9b des oberen Backenelements 9. Dies ist beispielsweise in Figur 8 dargestellt. Durch den Schließkörper 6 wird ein Drehmoment entlang einer ersten Drehrichtung auf den Drehgreifer 5, 7 eingeleitet. Der Drehgreifer 5, 7 dreht somit von der Freigabestellung 4 in Richtung zu der Schließstellung 3. Dabei hintergreift das untere Backenelement 10 den Bügelsteg 6b, wodurch dieser in dem Greifmaul 11 gefangen wird. Diese Drehung ist entgegen der Vorspannung des Vorspannelements 12. Erreicht die Drehung des Drehgreifers 5, 7 die Zwischenstellung beziehungsweise überschreitet die Zwischenstellung wechselt die Richtung der Vorspannung des Vorspannelements 12. Mithilfe der Vorspannung oder alleinig durch die Vorspannung des Vorspannelements 12 wird der Drehgreifer 5, 7 entlang der ersten Drehrichtung bis zur Schließstellung 3 gedreht.

Beim manuellen Öffnen wird ein Zug auf die Tür 101 ausgeübt. Hierdurch entsteht eine Druckausübung des Bügelstegs 6b auf das untere Backenelement 10. Der Drehgreifer erfährt somit ein Drehmoment entlang einer zweiten Drehrichtung und wird von der Schließstellung 3 in Richtung zu der Freigabestellung 4 gedreht. Bei der Drehung ausgehend von der Schließstellung 3 bis zu der Zwischenstellung des Drehgreifers 5, 7 wirkt dem Drehmoment die Vorspannung des Vorspannelements 12 entgegen. Wird die Zwischenstellung erreicht, beziehungsweise wird diese Zwischenstellung überschritten, wechselt die Vorspannung des Vorspannelements 12. Mithilfe der Vorspannung des Vorspannelements 12 oder alleinig durch die Vorspannung wird der Drehgreifer 5, 7 bis zur Freigabestellung 4 gedreht. In der Freigabestellung 4 kann der Schließkörper 6 dann das Greifmaul 11 verlassen. Durch die Vorspannung und/oder durch eine Wirkung einer sich entspannenden Türdichtung kann der Schließkörper einen Impuls erfahren, welcher eine Verlagerung des Schließkörpers 6 von dem Drehgreifer weg verursacht. Hierdurch wird die 101 um einen Spalt geöffnet.

Die beschriebene Funktionsweise beim manuellen Öffnen beziehungsweise beim manuellen Verschließen ist im Wesentlichen gleich zum automatischen Verschließen, beziehungsweise zum automatischen Öffnen. Auch beim automatischen Verschließen und automatischen Öffnen werden entsprechende Drehmomente auf den Drehgreifer 5, 7 eingeleitet, wodurch der Drehgreifer 5, 7 entsprechend dreht. Der Unterschied liegt in der Einleitung der Kraft beziehungsweise des Drehmoments. Die Drehmomenteinleitung wird bei dem automatischen Verschießen, beziehungsweise beim automatischen Öffnen durch ein Schieberelement 8 erreicht und nicht durch ein Ziehen oder Drücken der Tür durch einen Nutzer. Das Schieberelement 8 ermöglicht eine bidirektionale Krafteinleitung auf den Drehgreifer, wodurch das erste beziehungsweise das zweite Drehmoment auf den Drehgreifer 5, 7 eingeleitet werden.

Das Schieberelement 8 ist translatorisch verlagerbar in dem Gehäuse 2 angeordnet. In Figur 4 ist das Schieberelement 8 gut ersichtlich. Das Schieberelement 8 ist entlang einer Verlagerungsachse V bidirektional verlagerbar. Dabei ist die Verlagerungsachse V orthogonal zu einer Drehachse D des Drehgreifers 5, 7. Vorliegend ist die Verlagerungsachse V parallel zu der Längsachse X des Gehäuses 2 und die Drehachse D des Drehgreifers 5, 7 ist parallel zu der Breitenachse Y des Gehäuses 2.

Das Schieberelement 8 ist stangenartig ausgebildet und erstreckt sich länglich entlang der Verlagerungsachse V. Das Schieberelement 8 ist neben einer seitlichen Wandung 2a des Gehäuses 2 angeordnet. An einem hinteren Endabschnitt 8a des Schieberelements 8 ist ein Zahnstangenabschnitt 14 angeordnet.

Nach einer Ausführungsform kämmt dieser Zahnstangenabschnitt 14 mit einem Zahnrad 15. Diese Ausführungsform ist in den Figuren 2, 9, 12 und 15 dargestellt. Das Zahnrad 15 ist ein Teil einer Getriebeanordnung 16, welches mit einer ersten Antriebseinrichtung 17 wirkverbunden ist. Die Getriebeanordnung 16 kann beispielsweise ein Untersetzungsgetriebe sein. Die Antriebseinrichtung 17 kann beispielsweise ein Elektromotor sein. Die Getriebeanordnung 16 und die Antriebseinrichtung 17 sind von einem Abdeckabschnitt des Gehäuses 2 abgedeckt.

Eine Drehung des Zahnrads 15 entlang einer ersten Drehrichtung resultiert in einer translatorischen Verlagerung des Schieberelements 8 entlang der Verlagerungsachse V nach vorne, also in Richtung zu dem Drehgreifer 5, 7. Eine Drehung des Zahnrads 15 entlang einer entgegengesetzten zweiten Drehrichtung resultiert in einer translatorischen Verlagerung des Schieberelements 8 entlang der Verlagerungsachse V nach hinten, also in Richtung von dem Drehgreifer 5, 7 weg.

Um die translatorische Verlagerung des Schieberelements 8 in entsprechende Drehmomente, beziehungsweise in entsprechende Drehungen des Drehgreifers 5,7 zu übertragen, wirken ein hebelartig ausgebildetes Betätigungselement 18 des Drehgreifers und ein Aufnahmeelement 19 des Schieberelement 8 zusammen. Ein erster Endabschnitt 18a des Betätigungselements 18 ist an dem Drehgreifer 5, 7 angeordnet. Ein zweiter Endabschnitt 18b des Betätigungselements 18 ist in dem Aufnahmeelement 19 verlagerbar angeordnet. Das Betätigungselement 18 ist bezüglich des Verlaufs des oberen Backenelements 9 schräg nach hinten unten verlaufend an dem Drehgreifer 5,7 angeordnet. Eine imaginäre Gerade, welche parallel zu einer Mittelachse des Betätigungselements 18 verläuft, schließt mit einer Mittelachse des oberen Backenelements 9 einen Winkel α ein. Der Winkel α ist vorzugsweise größer als 90°. Weiter bevorzugt liegt dieser Winkel α in einem Bereich zwischen 95° und 120°.

Das Aufnahmeelement 19 ist als eine im Wesentlichen rechteckförmige Ausnehmung in dem Schieberelement 8 ausgebildet. Das Aufnahmeelement 19 weist zwei entlang der Verlagerungsachse V, beziehungsweise entlang der Längsachse X, gegenüberliegende Anschlagsflächen 19a, 19b auf. Die Anschlagsflächen 19a, 19b erstrecken sich entlang der Breitenachse Y und der Höhenachse Z. Weiterhin umfasst das Aufnahmeelement 19 innere Seitenflächen 19c, 19d, welche entlang der Längsachse X, sowie der Höhenachse Z verlaufen und die Anschlagsflächen 19a, 19b verbinden. Die Anschlagsflächen 19a, 19b sind zueinander beabstandet. Ebenso sind die Seitenflächen 19c, 19d zueinander beabstandet. Die Anschlagsflächen 19a, 19b und die Seitenflächen 19c, 19d begrenzen somit mit einer unteren Grundfläche einen nach oben offenen Aufnahmeraum 19e. Die inneren Seitenflächen 19c, 19d dienen zur Führung des zweiten Endabschnitts 18b des Betätigungselements 18, in dem Aufnahmeelement 19, bei einer translatorischen Verlagerung. Die Verlagerung des zweiten Endabschnitts 18b des Betätigungselements 18, in dem Aufnahmeelement 19, beziehungsweise in dem Aufnahmeraum 19e ist im Wesentlichen translatorisch. Verlagerungen entlang der Höhenachse Z werden im Folgenden vernachlässigt.

Der Abstand zwischen den Anschlagsflächen 19a, 19b ist bevorzugt derart bemessen, dass das hebelartig ausgebildete Betätigungselement 18 bei einer manuellen Öffnung durch den Nutzer oder bei einem manuellen Verschluss durch den Nutzer sich in dem Aufnahmeraum 19e frei bewegen kann. Vorausgesetzt ist natürlich, dass das Schieberelement 8 in der entsprechenden für den manuellen Betrieb vorgesehenen Position entlang der Längsachse X, beziehungsweise der Verlagerungsachse V ist. In den Figuren 9, 10, 11 und 12 ist das Schieberelement 8 in dieser für den manuellen Betrieb vorgesehenen Position. In Figur 9 und Figur 10 ist der Drehgreifer 5, 7 in der Freigabestellung 4, ohne dass der zweite Endabschnitt 18b des Betätigungselements 18 an die hintere Anschlagsflächen 19a anschlägt. Bei einer Drehung, entlang der ersten Drehrichtung, von der Freigabestellung 4 zu der Schließstellung 3, erfährt der zweite Endabschnitt 18b des Betätigungselements 18 keinen Anschlag mit der vorderen Anschlagsfläche 19b. Dies ist in den Figuren 11 und 12 dargestellt.

Bei einer automatischen Öffnung wird das Schieberelement 8 entlang der Verlagerungsachse V nach vorne, d. h. in Richtung zu dem Drehschieber 5, 7 verlagert. Dabei kontaktiert der zweite Endabschnitt 18b des Betätigungselement 18 die hintere Anschlagsfläche 19a und wird durch diesen Kontakt entlang der Verlagerungsachse V mitverlagert. Hierdurch dreht das Betätigungselement 18, wodurch der Drehgreifer 5, 7 entlang der zweiten Drehrichtung dreht. In den Figuren 13 und 14 ist ein Zustand dargestellt, in welchem der zweite Endabschnitt 18b des Betätigungselements 18 die hintere Anschlagsfläche 19a kontaktiert und bereits ein Stück mitverlagert wurde. Der Drehgreifer 5, 7 ist, wie in Figur 14 zu sehen, bereits etwas aus der Freigabestellung 4 gedreht, wodurch das untere Backenelement 10 den Bügelsteig 6b bereits etwas hintergreift.

Bei der Drehung ausgehend von der Schließstellung 3 bis zu der Zwischenstellung des Drehgreifers 5, 7 wirkt dem Drehmoment die Vorspannung des Vorspannelements 12 entgegen. Wird die Zwischenstellung erreicht, beziehungsweise wird diese Zwischenstellung überschritten, wechselt die Vorspannung des Vorspannelements 12. Mithilfe der Vorspannung des Vorspannelements 12 oder alleinig durch die Vorspannung wird der Drehgreifer 5, 7 bis zur Freigabestellung 4 gedreht.

Bei einem automatischen Verschluss wird das Schieberelement 8 entlang der Verlagerungsachse V nach hinten. d. h. von dem Drehschieber 5, 7 weg verlagert. Der zweite Endabschnitt 18b des Betätigungselements 18 kontaktiert die entgegenliegende vordere Anschlagsfläche 19b und wird durch diesen Kontakt entsprechend mitverlagert. Durch diese Verlagerung dreht das Betätigungselement 18, wodurch der Drehgreifer 5, 7 entlang der zweiten Drehrichtung dreht. Der Drehgreifer 5, 7 dreht somit von der Freigabestellung 4 in Richtung zu der Schließstellung 3. Dabei hintergreift das untere Backenelement 10 den Bügelsteg 6b, wodurch dieser in dem Greifmaul 11 gefangen wird. In den Figuren 15, 16 und 17 ist ein Zustand dargestellt, in welchem der zweite Endabschnitt 18b des Betätigungselements 18 die vordere Anschlagsfläche 19b kontaktiert und bereits ein Stück mitverlagert wurde. Der Drehgreifer 5, 7 ist, wie in Figur 14 zu sehen, bereits aus der Schließstellung 3 gedreht, wodurch der Bügelsteig demnächst freigegeben wird.

Diese Drehung ist entgegen der Vorspannung des Vorspannelements 12. Erreicht die Drehung des Drehgreifers 5, 7 die Zwischenstellung beziehungsweise überschreitet die Zwischenstellung, wechselt die Richtung der Vorspannung des Vorspannelements 12. Mithilfe der Vorspannung oder alleinig durch die Vorspannung des Vorspannelements 12 wird der Drehgreifer 5, 7 entlang der ersten Drehrichtung bis zur Schließstellung 3 gedreht.

Bei einem automatischen Verschließen der Tür 101 kann es problematisch sein, dass der Schließkörper 6 beziehungsweise der Bügelsteig 6b nicht derart positioniert ist, dass bei einer Drehung des Drehgreifers 5, 7 aus der Freigabestellung 4 heraus, das untere Backenelement 10 den Bügelsteig 6b hintergreifen kann.

Hierzu ist an dem Drehgreifer 5, 7 zumindest ein Magnetelement 13 angeordnet, welches auf den Schließköper 6 eine magnetische Kraft ausübt. Die magnetische Kraft bewirkt eine Verlagerung des Schließkörpers 6 zu dem Drehgreifer 5, 7 hin, sobald der Schließköper 6 eine vorbestimmte Eintauchtiefe in der Einfuhröffnung 22 des Türverschlusses 1 erreicht. Der Schließkörper 6 wird bis zu der Eingriffsposition innerhalb der Einführöffnung 22 verlagert. Dies ist in Figur 8 dargestellt. Befindet sich der Schließkörper 6 in der Eingriffsposition, kann bei einer Drehung des Drehgreifers 5, 7 das untere Backenelement 10 den Bügelsteig 6b hintergreifen. Das zumindest eine Magnetelement 13 kann beispielsweise ein Permanentmagnet sein. Der Schließkörper besteht zumindest teilweise aus einem ferromagnetischen Material, um mit dem Magnetelement 13 wechselwirken zu können.

Das zumindest eine Magnetelement 13 ist an dem oberen Backenelement 9 angeordnet. Dieses weist hierzu eine Aufnahme 9a auf, in welchen das zumindest eine Magnetelement 13 aufgenommen ist. Vorliegend ist ein quaderförmiges Magnetelement 13 vorgesehen, welches in der Aufnahme 9a angeordnet ist. Die Aufnahme 9a umgreift dabei das Magnetelement 13 zumindest teilweise. Die Aufnahme 9a beziehungsweise das Magnetelement 13 sind überwiegend in dem überstehenden Bereich 9b des oberen Backenelement 9 angeordnet.

Weiterhin kann zumindest ein Schaltelement 26 vorgesehen sein, welches durch die translatorische Verlagerung des Schieberelements 8 betätigbar ist. Durch das zumindest eine Schaltelement 26 ist zumindest eine Stellung des Schieberelements 8 detektierbar. Die Detektion kann durch einen Kontakt Schieberelements 8 mit dem zumindest einen Schaltelement 26 erfolgen. Vorzugsweise ist zumindest die für den manuellen Betrieb vorgesehenen Position des Schieberelements 8 detektierbar.

Der Türverschluss 1 umfasst eine Verriegelungseinrichtung 20, welche eine Drehung des Drehgreifers 5, 7 aus der Schließstellung 3 verhindern kann. Die Verriegelungseirichtung 20 umfasst zumindest ein Riegelelement 21, welches verlagerbar in dem Gehäuse 2 angeordnet ist und mittels welchem eine Drehung des Drehgreifers 5, 7 aus der Schließstellung 3 blockierbar ist. Die Verriegelungseinrichtung 20 umfasst ein Federelement 24, welches eine Vorspannung auf des Riegelelement 21 ausübt. Das Federelement 24 ist zwischen dem Gehäuse 2 und dem Riegelelement 21 angeordnet. Sobald der Drehgreifer 5, 7 die Schließstellung 3 erreicht, wird das Riegelelement 21 durch die Vorspannung des Federelements 24 in eine Blockierposition verlagert. Durch eine Drehung des Drehgreifers 5, 7 wird das Riegelelement 21 gegen die Vorspannung des Federelements verlagert und aus dessen Blockierposition gedrängt. Hierzu können der Drehgreifer 5, 7 und/oder das Riegelelement 21 vorzugsweise entsprechend ausgebildete Kontaktflächen aufweisen.

Die Verriegelungseirichtung 20 umfasst eine Aktuatoreinheit 25, mittels welcher ein Blockierzustand der Verriegelungseinrichtung 20 einleitbar ist. Die Aktuatoreinheit 25 kann beispielsweise einen Elektromotor umfassen. Nach einer ersten Ausführungsform umfasst die Verriegelungseinrichtung 20 weiterhin ein Blockierelement. Das Blockierelement ist stößelartig ausgebildet und verlagerbar in dem Gehäuse 2 angeordnet. Eine Verlagerung des Blockierelements kann durch die Aktuatoreinheit 25 derart angetrieben werden, dass dieses sich zwischen einer Ausgangsstellung und einer Kontaktstellung verlagert.

Befindet sich die Verriegelungseirichtung 20 in dem Blockierzustand, wurde das Blockierelement durch die Aktuatoreinheit 25 in die Kontaktstellung verlagert. In dieser Kontaktstellung kontaktiert das Blockierelement das Riegelelement 21 derart, dass eine Bewegung des Riegelelements 21 blockiert ist. Das Riegelelement 21 kann somit nicht aus seiner Blockierposition zurück verlagert werden. Der Drehgreifer kann somit nicht aus der Schließstellung 3 herausgedreht werden. Befindet sich das Blockierelement in seiner Ausgangsstellung wird das Riegelelement 21 nicht durch das Blockierelement kontaktiert. Das Riegeleelmenet 21 kann somit bedingt durch den Eingriff am Drehgreifer 5, 7 bei manueller Öffnung durch Kraft vom Benutzer oder bei automatischer Öffnung durch die Kraft der Antriebseinrichtung 17 aus der Blockierposition gegen die Kraft des Federelements 24 verlagert werden.

Nach einer weiteren Ausführungsform wird das Riegelelement 21 direkt durch die Aktuatoreinheit 25 in die Blockierposition verlagert. Befindet sich der Drehgreifer 5, 7 in der Schließstellung 3, kann somit das zumindest eine Riegelelement 21 derart verlagert werden, dass dieses eine Drehung des Drehgreifers 5, 7 aus der Schließstellung 3 blockiert. Dies erfolgt in vorbestimmten Betriebsphasen des Haushaltsgeräts 100, in welchen eine Öffnung der Tür 101 nicht erlaubt ist.

Vorliegend ist das Riegelelement 21 derart hinter den Drehgreifer 5,7 verlagert, dass dieses den Drehgreifer 5, 7 kontaktiert, wodurch eine Drehung Drehgreifers 5, 7 aus der Schließstellung 3 in Richtung der Freigabestellung 4 verhindert wird. Denkbar wären auch anderweitige Kontaktierungsmöglichkeiten, welche eine solche Drehung in Richtung der Freigabestellung 4 verhindern. Eine Alternative wäre beispielsweise, dass das Riegelelement 21 in das Greifmaul 11 verlagert wird und beispielsweise das obere Backenelement 9 derart kontaktiert, dass dieses sich nicht mehr aus der Schließstellung 4 drehen kann.

In den Figuren 19 bis 32 ist eine weitere Ausführungsform beschrieben. Im Folgenden werden nur die Unterschiede zu den vorhergehenden Ausführungsformen beschrieben. Die weiteren vorhergehend beschriebenen Merkmale können mutatis mutandis auch für diese Ausführungsforme gelten.

Nach den Ausführungsformen gemäß den Figuren 19 bis 32 umfasst der Türverschluss 1 eine Rückstellvorrichtung 27, welche zwischen dem Gehäuse 2 und dem Schieberelement 8 angeordnet ist. Nach einer Verlagerung des Schieberelements 8 entlang der Verlagerungsachse V durch die Antriebseinrichtung 17, ist das Schieberelement 8 durch die Rückstellvorrichtung 27 in eine Ausgangsposition 28 zurück verlagerbar. Hierzu umfasst die Rückstellvorrichtung 27 zumindest ein elastisches Element 29, 30, 31, welches zwischen Gehäuse 2 und dem Schieberelement 8 angeordnet ist. Eine Rückstellung durch die Antriebseinrichtung 17 ist somit nicht mehr notwendig. Hierdurch sind keine oder weniger Sensorelemente zur Detektion der Position des Schieberelements 8 notwendig, wodurch die Ansteuerung des Türverschlusses 1 vereinfacht wird.

Weiterhin ist ein Kopplungselement 32 vorhanden, welches mit der Antriebseinrichtung 17 wirkverbunden ist. Das Kopplungselement 32 ist ein Teil einer Getriebeanordnung 16. Das Kopplungselement 32 ist derart ausgebildet ist, dass dieses lediglich eine temporäre Wirkverbindung mit dem Schieberelement 8 eingehen kann. Die Wirkverbindung zwischen dem Kopplungselement 32 und dem Schieberelement 8 besteht bei einer Verlagerung des Schieberelements 8 ausgehend von der Ausgangsposition 28 bis zum Erreichen einer vorbestimmten Verlagerungsposition 47, 49 des Schieberelements 8. Somit besteht zwischen dem Kopplungselement 32 und dem Schieberelement 8 keine permanente Wirkverbindung, wodurch die Rückstellung des Schieberelements 8 durch die Rückstellvorrichtung 27 zu der Ausgangsposition 28 ermöglicht ist. Bei einer permanenten Wirkverbindung muss eine solche Rückstellung durch die Antriebseinrichtung 17 erfolgen.

In Figur 20 ist ein entsprechendes Kopplungselement 32 detailliert dargestellt. Das Kopplungselement 32 umfasst ein Segmentzahnrad 33, welches auf einem Trägerzahnrad 40 befestigt ist. Das Trägerzahnrad ist mit zumindest einem weiteren Zahnrad der Getriebeanordnung 16 oder direkt mit der Antriebseinrichtung 17 in Eingriff oder wirkverbunden. Das Segmentzahnrad 33 umfasst zumindest ein Zahnungssegment 34, 34a, 34b. Vorliegend sind zwei diametral gegenüberliegende Zahnungssegmente 34, 34a, 34b vorhanden. Die beiden Zahnungssegmente 34, 34a, 34b sind je nach Drehrichtung des Segmentzahnrads 33 mit dem Zahnstangenabschnitt 14 des Schieberelements 8 in Eingriff bringbar. Bei einer Verlagerung entlang der ersten translatorischen Richtung ist ein erstes Zahnungssegment 34, 34a in Eingriff mit dem Zahnstangenabschnitt 14 des Schieberelements 8. Bei einer Verlagerung entlang der zweiten translatorischen Richtung ist ein zweites Zahnungssegment 34, 34b in Eingriff mit dem Zahnstangenabschnitt 14 des Schieberelements 8.

Die Anzahl der Zähne der Zahnungssegmente 34, 34a, 34b ist abhängig von dem notwendigen Verlagerungsweg des Schieberelements 8, also bis zu der vorbestimmten Verlagerungsposition 47, 49. Vorzugsweise umfassen die Zahnungssegmente 34, 34a, 34b zwischen einem und zehn Zähne. Vorliegend umfassen die Zahnungssegmente 34, 34a, 34b zwei Zähne.

In den Figuren 21 bis 26 ist eine Rückstellvorrichtung 27 nach einer Ausführungsform dargestellt. Die Rückstellvorrichtung 27 umfasst zwei elastische Elemente 29, 30, 31, welche entlang der Verlagerungsachse Z hintereinander angeordnet sind. In den Figuren 21 bis 26 sind die elastischen Elemente 29, 30, 31 als Druckfedern, beziehungsweise Schraubenfedern, dargestellt. Dies soll jedoch keine Beschränkung der Allgemeinheit bedeuten. Die elastischen Elemente 29, 30, 31 könnten auch anderweitig ausgebildet sein, beispielsweise als elastische Polymerelemente.

An dem Gehäuse 2 sind zwei Endabstützelemente 35a, 35b und ein Zwischenabstützelement 36 angeordnet. Das Zwischenabstützelement 36 ist dabei entlang der Verlagerungsachse V zwischen den Endabstützelementen 25a, 35b angeordnet. In einem ersten Zustand der Rückstellvorrichtung 27 stützen sich die beiden elastischen Elemente 29, 30, 31 an dem Zwischenabstützelement 36 des Gehäuses 2 ab. In dem genannten ersten Zustand der Rückstellvorrichtung befindet sich das Schieberelement 8 in der Ausgangsposition 28. Dabei liegen die beiden elastischen Elemente 29, 30, 31 jeweils an entlang der Verlagerungsachse V gegenüberliegenden Abstützflächen 36a, 36b des Zwischenabstützelements 36 an. Weiterhin ist jeweils ein elastisches Element 29, 30, 31 an einem Endabstützelement 35a, 35b anliegend. Die beiden elastischen Elemente 29, 30, 31 liegen weiterhin an zumindest einen Anlageabschnitt 37 des Schieberelements 8 an. Der zumindest eine Anlageabschnitt 37 kann dabei bei einer Verlagerung des Schieberelements 8 entlang der Verlagerungsachse V an dem Zwischenabstützelement 36 vorbei verlagert werden. Die elastischen Elemente 29, 30, 31 liegen demnach sowohl an dem Zwischenabstützelement des Gehäuses 2 als auch an dem zumindest einen Anlageabschnitt 37 an.

Ein erstes Ende 30a des ersten elastischen Elements 29, 30 liegt an dem ersten Endabstützelement 35a an. Ein erstes Ende 31a des zweiten elastischen Elements 29, 31 liegt an dem zweiten Endabstützelement 35b an. Ein zweites Ende 30b des ersten elastischen Elements 29, 30 liegt sowohl an einer ersten Abstützfläche 36a des Zwischenabstützelements 36 als auch an zumindest einem Anlageabschnitt 37 des Schieberelements 8 an. Ein zweites Ende 31b des zweiten elastischen Elements 29, 31 liegt sowohl an einer zweiten Abstützfläche 36b des Zwischenabstützelements 36 als auch an zumindest einem Anlageabschnitt 37 des Schieberelements 8 an. Dies ist in den Figuren 21 bis 24 ersichtlich. In Figur 24 ist aus Übersichtlichkeitsgründen das Schieberelement 8 nicht dargestellt.

Das Schieberelement 8 umfasst eine Aussparung 41, in welcher die elastischen Elemente 29, 30, 31 die Endabstützelemente 35a, 35b und das Zwischenabstützelement 36 angeordnet sind. Die Aussparung 41 wird entlang der Breitenachse Y von zwei einander gegenüberliegenden parallelen Seitenwandungen 42 begrenzt. Vorliegend umfasst das Schieberelement 8 zwei Anlageabschnitte 37, 37a, 37b. Diese beiden Anlageabschnitte 37, 37a, 37b sind rippenartig ausgebildet und sind jeweils an einer der beiden Seitenwandungen 42 angeordnet. Zwischen den beiden Anlageabschnitten 37, 37a, 37b verbleibt ein Zwischenraum 43. Der Zwischenraum 43 ist derart ausgestaltet, dass das Zwischenabstützelement 36 des Gehäuses 2 darin anordenbar ist, ohne dass das Zwischenabstützelement 36 die Anlageabschnitte 37, 37a, 37b berührt. Das Zwischenabstützelement 36 ist vorliegend quaderförmig ausgebildet. Befindet sich das Schieberelement 8 in der Ausgangsposition 28, ist das Zwischenabstützelement 36 somit zwischen einem ersten rippenartigen Anlageabschnitt 37, 37a und einem zweiten rippenartigen Anlageabschnitt 37, 37b angeordnet. Dies ist in Figur 23 gut ersichtlich. Das Schieberelement 8 ist somit relativ zu dem Zwischenabstützelement 36 und den Endabstützelementen 35a, 35b verlagerbar.

Die als Schraubenfeder ausgebildeten elastischen Elemente 29, 30, 31 werden von dem Zwischenabstützelement 36 in einem mittleren oberen und einem mittleren unteren Bereich kontaktiert. Diese Bereiche entsprechen in etwa Bereiche um die 12 Uhr Position und die 6 Uhr Position. Weiterhin werden die elastischen Elemente 29, 30, 31 in einem ersten seitlichen Bereich von dem ersten rippenartigen Anlageabschnitt 37, 37a kontaktiert. Dieser erste seitliche Bereich entspricht in etwa einen Bereich um die 9 Uhr Position. Weiterhin werden die elastischen Elemente 29, 30, 31 in einem zweiten seitlichen Bereich von dem zweiten rippenartigen Anlageabschnitt 37, 37b kontaktiert. Dieser zweite seitliche Bereich entspricht in etwa einen Bereich um die 3 Uhr Position. Die rippenartigen Anlageabschnitte 37, 37a, 37b umfassen jeweils entlang der Verlagerungsrichtung V gegenüberliegende Anlageflächen, so dass an ein jeweiliges elastisches Element 29, 30, 31 an einer dieser Anlageflächen anliegen kann.

Wird das Schieberelement 8 verlagert, nehmen die rippenartigen Anlageabschnitte 37, 37a, 37b ein jeweiliges zweites Ende 30b, 31b eines elastischen Elements 29, 30, 31 mit, wodurch dieses elastische Element 29, 30, 31 eine Komprimierung erfährt. Das verbleibende elastische Element 29, 30, 31 verbleibt weiterhin an dem Zwischenabstützelement 36 und einem Endabstützelement 35a 35b anliegend.

In Figur 25 wird das Schieberelement 8 entlang der ersten translatorischen Richtung verlagert. Somit werden die rippenartigen Anlageabschnitte 37, 37a, 37b relativ zu dem stationären Zwischenabstützelement 36 verlagert. Das stationären Zwischenabstützelement 36 tritt somit aus dem Zwischen raum 43 hinaus. Hierbei nehmen die rippenartigen Anlageabschnitte 37, 37a, 37b das zweite Ende 31b des zweiten elastischen Elements 29, 31 mit, wodurch dieses zweite Ende 31b zu dem ersten Ende 31a hin verlagert wird und das zweite elastische Element 29, 31 komprimiert wird. Das zweite Ende 30b des ersten elastischen Elements 29, 30 verbleibt weiterhin an dem Zwischenabstützelement 36 anliegend.

In Figur 26 wird das Schieberelement 8 entlang der zweiten translatorischen Richtung verlagert. Somit werden die rippenartigen Anlageabschnitte 37, 37a, 37b relativ zu dem stationären Zwischenabstützelement 36 verlagert. Das stationären Zwischenabstützelement 36 tritt somit aus dem Zwischenraum 43 hinaus. Hierbei nehmen die rippenartigen Anlageabschnitte 37, 37a, 37b das zweite Ende 30b des ersten elastischen Elements 29, 30 mit, wodurch dieses zweite Ende 30b zu dem ersten Ende 30a hin verlagert wird und das erste elastische Element 29, 30 komprimiert wird. Das zweite Ende 31b des zweiten elastischen Elements 29, 31 verbleibt weiterhin an dem Zwischenabstützelement 36 anliegend.

In den Figuren 27 bis 29 ist das Zusammenspiel zwischen dem Kopplungselement 32 und der Rückstellvorrichtung 27 dargestellt. In Figur 27 befindet sich das Schieberelement 8 in der Ausgangsposition 28. In der Ausgangsposition 28 des Schieberelements 8 ist der Zahnstangenabschnitt 14 des Schieberelements 8 zentral vor dem Kopplungselement 32 beziehungsweise dem Segmentzahnrad 33 angeordnet. Der Zahnstangenabschnitt 14 des Schieberelements 8 ist derart vor dem Segmentzahnrad 33 angeordnet, dass bei einer Drehung des Segmentzahnrads 33 entlang einer der beiden Drehrichtungen (Pfeile 44) einer der Zahnungssegmente 34, 34a, 34b des Segmentzahnrads 33 in den Zahnstangenabschnitt 14 des Schieberelements 8 eingreift. In der Figur 27 ist das Segmentzahnrad 33 bereits so weit gedreht, dass das erste Zahnungssegment 34, 34a in den Zahnstangenabschnitt 14 eingreift.

Durch den Eingriff eines der Zahnungssegmente 34, 34a, 34b in den Zahnstangenabschnitt 14 wird das Schieberelement 8 entlang einer der translatorischen Richtungen (Pfeile 45) entlang der Verlagerungsachse V verlagert. Da das Segmentzahnrad 33 nur eine vergleichsweise geringe Anzahl an Zähnen in dem jeweiligen Zahnungssegmenten 34, 34a, 34b aufweist und die Zwischenbereiche 46 des Segmentzahnrads 33 zwischen den Zahnungssegmenten 34, 34a, 34b einen ausreichenden Abstand zu dem Zahnstangenabschnitt 14 aufweisen, verliert, bei Erreichen der vorbestimmten Verlagerungsposition 47, das jeweilige Zahnungssegment 34, 34a, 34b den Eingriff mit dem Zahnstangenabschnitt 14.

In Figur 28 ist eine erste vorbestimmte Verlagerungsposition 47 des Schieberelements 8 erreicht. Durch eine weitere Drehung des Segmentzahnrads 33 wurde der Eingriff zwischen dem Zahnungssegment 34, 34a und dem Zahnstangenabschnitt 14 gelöst. Es wird somit keine Kraft der Antriebseinrichtung 17 auf das Schieberelement 8 mehr übertragen. Durch eine Entspannung des ersten elastischen Elements 29, 30 wird das Schieberelement 8 gegen die erste translatorische Richtung in die Ausgangsposition zurückverlagert (Pfeil 48).

In Figur 29 ist eine zweite vorbestimmte Verlagerungsposition 49 des Schieberelements 8 erreicht. Durch eine weitere Drehung des Segmentzahnrads 33 wurde der Eingriff zwischen dem Zahnungssegment 34, 34b und dem Zahnstangenabschnitt 14 gelöst. Es wird somit keine Kraft der Antriebseinrichtung 17 auf das Schieberelement 8 mehr übertragen. Durch eine Entspannung des zweiten elastischen Elements 29, 31 wird das Schieberelement 8 gegen die zweite translatorische Richtung in die Ausgangsposition zurückverlagert (Pfeil 50).

In den Figuren 30 bis 32 ist eine weitere Ausführungsform der Rückstellvorrichtung 27 beschrieben. Im Folgenden werden nur die Unterschiede zu der vorhergehenden Ausführungsform der Rückstellvorrichtung 27 beschrieben. Die weiteren vorhergehend beschriebenen Merkmale können mutatis mutandis auch für diese Ausführungsform gelten.

In der in den Figuren 30 bis 32 dargestellten Ausführungsform umfasst die Rückstellvorrichtung 27 zwei elastische Elemente 29 in Form von Torsionsfederelementen 38, 39. Bei einer Verlagerung des Schieberelements 8 entlang einer der beiden translatorischen Richtungen der Verlagerungsachse V erfährt jeweils eines der Torsionsfederelemente 38, 39 durch eine mechanische Wechselwirkung mit dem Schieberelement 8 eine Vorspannung.

Die Torsionsfederelemente 38, 39 sind entlang der Verlagerungsachse V hintereinander angeordnet. Dabei ist das Segmentzahnrad 33 zwischen den beiden Torsionsfederelementen 38, 39 angeordnet. Die Torsionsfederelemente 38, 39 umfassen weiterhin einen ersten Schenkel 38a, 39a, welcher an dem Gehäuse 2 befestigt ist. Ein zweiter Schenkel 38b, 39b liegt in der Ausgangsposition 28 jeweils an einem Stopperelement 51 des Gehäuses 2 an. Dies ist in Figur 30 ersichtlich.

Durch den Eingriff eines der Zahnungssegmente 34, 34a, 34b in den Zahnstangenabschnitt 14 wird das Schieberelement 8 entlang einer der translatorischen Richtungen entlang der Verlagerungsachse V verlagert, analog zu Figuren 27 bis 29. Durch die Verlagerung kontaktiert das Schieberelement einen zweiten Schenkel 38b, 39b eines der beiden Torsionsfederelementen 38, 39 und nimmt diesen mit. Hierdurch wird das jeweilige Torsionsfederelement 38, 39 gespannt. Das weitere Torsionsfederelement 38, 39 verbleibt in seiner Lage. Der zweite Schenkel 38b, 39b des weitere Torsionsfederelements 38, 39 verbleibt am jeweiligen Stopperelement 51.

In Figur 31 ist eine zweite vorbestimmte Verlagerungsposition 49 des Schieberelements 8 erreicht. Der zweite Schenkel 39b des zweiten Torsionsfederelements 39 wurde von dem entsprechenden Stopperlement 51 wegbewegt und somit das Torsionsfederelement 39 entsprechend gespannt. Durch eine weitere Drehung des Segmentzahnrads 33 wurde der Eingriff zwischen dem Zahnungssegment 34, 34a und dem Zahnstangenabschnitt 14 gelöst. Es wird somit keine Kraft der Antriebseinrichtung 17 auf das Schieberelement 8 mehr übertragen. Durch eine Entspannung des zweiten Torsionsfederelements 39 und dem Kontakt mit dem zweiten Schenkel 39b wird das Schieberelement 8 gegen die zweite translatorische Richtung in die Ausgangsposition zurückverlagert (Pfeil 50).

In Figur 32 ist eine erste vorbestimmte Verlagerungsposition 47 des Schieberelements 8 erreicht. Der zweite Schenkel 38b des ersten Torsionsfederelements 38 wurde von dem entsprechenden Stopperlement 51 wegbewegt und somit das Torsionsfederelement 39 entsprechend gespannt. Durch eine weitere Drehung des Segmentzahnrads 33 wurde der Eingriff zwischen dem Zahnungssegment 34, 34a und dem Zahnstangenabschnitt 14 gelöst. Es wird somit keine Kraft der Antriebseinrichtung 17 auf das Schieberelement 8 mehr übertragen. Durch eine Entspannung des zweiten Torsionsfederelements 39 und dem Kontakt mit dem zweiten Schenkel 38b wird das Schieberelement 8 gegen die erste translatorische Richtung in die Ausgangsposition zurückverlagert (Pfeil 48).

Die Anmelderin behält sich vor, sämtliche in den Anmeldungsunterlagen offenbarten Merkmale als erfindungswesentlich zu beanspruchen, sofern sie einzeln oder in Kombination gegenüber dem Stand der Technik neu sind. Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weitere Merkmale aus dieser Figur vorteilhaft sein kann. Ferner erkennt der Fachmann, dass sich auch Vorteile durch eine Kombination mehrerer, in einzelnen oder in unterschiedlichen Figuren gezeigten Merkmale ergeben können.

### Bezugszeichenliste

- 1: Türverschluss
- 2: Gehäuse
- 2a: seitliche Wandung des Gehäuses
- 3: Schließstellung
- 4: Freigabestellung
- 5: Verschlusselement
- 6: Schließkörper
- 6a: Eingriffsabschnitt
- 6b: Bügelsteig
- 7: Drehgreifer
- 8: Schieberelement
- 8a: hinterer Endabschnitt des Schieberelements
- 9: oberes Backenelement
- 9a: Aufnahme
- 9b: überstehender Bereich
- 10: unteres Backenelement
- 11: Greifmaul
- 12: Vorspannelement, Drehfeder
- 12a: erster Federschenkel
- 12b: zweiter Federschenkel
- 13: Magnetelement
- 14: Zahnstangenabschnitt des Schieberelements
- 15: Zahnrad
- 16: Getriebeanordnung
- 17: Antriebseinrichtung
- 18: Betätigungselement
- 18a: erster Endabschnitt
- 18b: zweiter Endabschnitt
- 19: Aufnahmeelement
- 19a: hintere Anschlagsfläche
- 19b: vordere Anschlagsfläche
- 19c: Seitenflächen
- 19d: Seitenflächen
- 19e: Aufnahmeraum
- 20: Verriegelungseinrichtung
- 21: Riegelelement
- 22: Einfuhröffnung
- 23: Aufnahme
- 24: Federelement
- 25: Aktuatoreinheit
- 26: Schaltelement
- 27: Rückstellvorrichtung
- 28: Ausgangsposition
- 29: elastisches Element
- 30: erstes elastisches Element
- 30a: erstes Ende des ersten elastischen Elements
- 30b: zweites Ende des ersten elastischen Elements
- 31: zweites elastisches Element
- 31a: erstes Ende des zweiten elastischen Elements
- 31b: zweites Ende des zweiten elastischen Elements
- 32: Kopplungselement
- 33: Segmentzahnrad
- 34: Zahnungssegment des Segmentzahnrad
- 34a: erstes Zahnungssegment des Segmentzahnrads
- 34b: zweites Zahnungssegment des Segmentzahnrads
- 35a: erstes Endabstützelement
- 35b: zweites Endabstützelement
- 36: Zwischenabstützelement
- 36a: erste Abstützfläche des Zwischenabstützelements
- 36b: zweite Abstützfläche des Zwischenabstützelements
- 37: Anlageabschnitt des Schieberelements
- 38: erstes Torsionsfederelement
- 38a: erster Schenkel des ersten Torsionsfederelements
- 38a: zweiter Schenkel des ersten Torsionsfederelements
- 39: zweites Torsionsfederelement
- 39a: erster Schenkel des zweiten Torsionsfederelements
- 39a: zweiter Schenkel des zweiten Torsionsfederelements
- 40: Trägerzahnrad
- 41: Aussparung des Schieberelements
- 42: Seitenwandungen
- 43: Zwischenraum zwischen den Anlageabschnitten
- 44: Pfeile
- 45: Pfeile
- 46: Zwischenbereiche des Segmentzahnrads
- 47: erste vorbestimmte Verlagerungsposition
- 48: Pfeil
- 49: zweite vorbestimmte Verlagerungsposition
- 50: Pfeil
- 100: Haushaltsgerät
- 101: Tür
- 102: Korpus
- 103: Waschtrommel
- 104: Frontwand
- 105: Zugangsöffnung
- 106: Prozessraum
- 107: Steuereinheit
- D: Drehachse
- V: Verlagerungsachse
- X: Längsachse
- Y: Breitenachse
- Z: Höhenachse

## Patentansprüche

1. Türverschluss (1) für ein elektrisches Haushaltsgerät (100), umfassend ein Gehäuse (2), in welchem ein zwischen einer Schließstellung (3) und einer Freigabestellung (4) beweglich angeordnetes Verschlusselement (5) angeordnet ist, wobei das Verschlusselement (5) in der Schließstellung (3) einen Schließkörper (6) für ein Geschlossenhalten einer Tür (101) des Haushaltsgeräts (100) gefangen zu halten vermag und in der Freigabestellung (4) eine Freigabe des Schließkörpers (6) für ein Öffnen der Tür (101) gestattet,
**dadurch gekennzeichnet, dass**
das Verschlusselement (5) als drehbar angeordneter Drehgreifer (5, 7) ausgebildet ist, wobei ein Schieberelement (8) mit dem Drehgreifer (7) wirkverbunden ist, wobei durch das Schieberelement (8) eine bidirektionale Krafteinleitung auf den Drehgreifer (7) ermöglicht ist, wodurch sowohl ein erstes Drehmoment in Richtung zu der Freigabestellung (4) als auch ein zweites Drehmoment in Richtung Schließstellung (3) auf den Drehgreifer (5, 7) einleitbar ist.

2. Türverschluss (1) nach Anspruch 1,
**dadurch gekennzeichnet, dass**
der Drehgreifer (5, 7) zwei Backenelemente (9, 10) umfasst, welche ein Greifmaul (11) bilden, wobei ein unteres Backenelement (10) dafür vorgesehen und bestimmt ist in einen Eingriffsabschnitt (6a) des Schließkörpers (6) zu greifen, sobald dieser sich in einer Eingriffsposition befindet oder diese überschreitet.

3. Türverschluss (1) nach einem der Ansprüche 1 oder 2,
**dadurch gekennzeichnet, dass**
zumindest ein bistabil wirkendes Vorspannelement (12) vorgesehen ist, wobei das zumindest eine Vorspannelement (12) einen Zwischenpunkt aufweist, in welchem die Vorspannwirkung wechselt, wobei das Vorspannelement (12) eine Drehfeder ist.

4. Türverschluss (1) nach einem der vorhergehenden Ansprüche,
**dadurch gekennzeichnet, dass**
an dem Drehgreifer (5, 7) zumindest ein Magnetelement (13) angeordnet ist, welches auf den Schließköper (6) eine magnetische Kraft ausübt, wobei die magnetische Kraft eine Verlagerung des Schließkörpers (6) zu dem Drehgreifer (5, 7) hin bewirkt, sobald der Schließköper (6) eine vorbestimmte Eintauchtiefe in einer Einfuhröffnung (22) des Türverschlusses (1) erreicht.

5. Türverschluss (1) nach Anspruch 4,
**dadurch gekennzeichnet, dass**
das zumindest eine Magnetelement (13) an einem oberen Backenelement (9) angeordnet ist, wobei das obere Backenelement (9) eine Aufnahme (9a) aufweist, in welcher das zumindest eine Magnetelement (13) aufgenommen ist.

6. Türverschluss (1) nach einem der vorhergehenden Ansprüche,
**dadurch gekennzeichnet, dass**
das Schieberelement (8) translatorisch verlagerbar in dem Gehäuse (2) angeordnet ist, wobei das Schieberelement (8) entlang einer Verlagerungsachse (V) bidirektional verlagerbar ist, wobei die Verlagerungsachse (V) orthogonal zu einer Drehachse (D) des Drehgreifers (5, 7) ist, wobei eine Antriebseinrichtung (17) zum Antrieb des Schieberelements vorgesehen ist, wobei die Antriebseinrichtung (17) ein Elektromotor ist.

7. Türverschluss (1) nach Anspruch 6,
**dadurch gekennzeichnet, dass**
das Schieberelement (8) einen Zahnstangenabschnitt (14) aufweist, welcher mit einem Zahnrad (15) kämt, wobei das Zahnrad (15) ein Teil einer Getriebeanordnung (16) ist, welches mit der Antriebseinrichtung (17) wirkverbunden ist.

8. Türverschluss (1) nach Anspruch 6,
**dadurch gekennzeichnet, dass**
der Türverschluss (1) eine Rückstellvorrichtung (27) umfasst, welche zwischen dem Gehäuse (2) und dem Schieberelement (8) angeordnet ist, wobei, nach einer Verlagerung des Schieberelements (8) entlang der Verlagerungsachse (V) durch die Antriebseinrichtung (17), das Schieberelement (8) durch die Rückstellvorrichtung (27) in eine Ausgangsposition (28) zurück verlagerbar ist, wobei die Rückstellvorrichtung (27) zumindest ein elastisches Element (29, 30, 31) umfasst, welches zwischen Gehäuse (2) und dem Schieberelement (8) angeordnet ist.

9. Türverschluss (1) nach einem der Ansprüche 6 oder 8,
**dadurch gekennzeichnet, dass**
ein Kopplungselement (32) mit der Antriebseinrichtung (17) wirkverbunden ist, wobei das Kopplungselement (32) ein Teil einer Getriebeanordnung (16) ist, wobei das Kopplungselement (32) derart ausgebildet ist, dass dieses lediglich eine temporäre Wirkverbindung mit dem Schieberelement (8) eingehen kann, wobei die Wirkverbindung zwischen dem Kopplungselement (32) und dem Schieberelement (8) bei einer Verlagerung des Schieberelements (8) ausgehend von der Ausgangsposition (28) bis zum Erreichen einer vorbestimmten Verlagerungsposition (47, 49) des Schieberelements (8) besteht.

10. Türverschluss (1) nach Anspruch 9,
**dadurch gekennzeichnet, dass**
das Kopplungselement (32) ein Segmentzahnrad (33) umfasst, wobei das Segmentzahnrad (33) zumindest ein Zahnungssegment (34, 34a, 34b) umfasst, wobei das zumindest eine Zahnungssegment (34, 34a, 34b) mit einem Zahnstangenabschnitt (14) des Schieberelements (8) in Eingriff bringbar ist.

11. Türverschluss (1) nach Anspruch 8,
**dadurch gekennzeichnet, dass**
die Rückstellvorrichtung (27) zwei elastische Elemente (29, 30, 31) umfasst, welche entlang der Verlagerungsachse (V) hintereinander angeordnet sind, wobei jedes der elastischen Elemente (29, 30, 31) sich an einem jeweiligen Endabstützelement (35a, 35b) des Gehäuses (2) abstützt, wobei beide elastische Elemente (29, 30, 31)) sich in einem ersten Zustand der Rückstellvorrichtung (27) an einem Zwischenabstützelement (36) des Gehäuses (2) abstützen, wobei die beiden elastischen Elemente (29, 30, 31) weiterhin an zumindest einen Anlageabschnitt (37) des Schieberelements (8) anliegen, wobei der zumindest eine Anlageabschnitt (37) bei einer Verlagerung des Schieberelements (8) entlang der Verlagerungsachse (V) an dem Zwischenabstützelement (36) vorbei verlagert werden kann, wobei die beiden elastischen Elemente als Druckfederelemente oder Polymerelemente ausgebildet sind.

12. Türverschluss (1) nach Anspruch 8,
**dadurch gekennzeichnet, dass**
die Rückstellvorrichtung (27) zwei elastische Elemente (29) in Form von Torsionsfederelementen (38, 39) umfasst, wobei bei einer Verlagerung des Schieberelements (8) entlang einer der beiden translatorischen Richtungen der Verlagerungsachse (V) jeweils eines der Torsionsfederelemente (38, 39) durch eine mechanische Wechselwirkung mit dem Schieberelement (8) eine Vorspannung erfährt.

13. Türverschluss (1) nach einem der Ansprüche 6 bis 12
**dadurch gekennzeichnet, dass**
ein hebelartig ausgebildetes Betätigungselement (18) des Drehgreifers (5,7) und ein Aufnahmeelement (19) des Schieberelements (8) derart zusammenwirken, dass eine translatorische Verlagerung des Schieberelements (8) ein Drehmoment auf den Drehgreifer (5, 7) einleitet, wobei ein erster Endabschnitt (18a) des Betätigungselements (18) an dem Drehgreifer (5, 7) angeordnet ist, wobei ein zweiter Endabschnitt (18b) des Betätigungselements (18) in dem Aufnahmeelement (19) verlagerbar angeordnet ist, wobei das Aufnahmeelement (19) zwei gegenüberliegende Anschlagsflächen (19a, 19b) aufweist.

14. Türverschluss (1) nach einem der vorhergehenden Ansprüche,
**dadurch gekennzeichnet, dass**
der Türverschluss (1) eine Verriegelungseinrichtung (20) umfasst, welche eine Drehung des Drehgreifers (5, 7) aus der Schließstellung (3) verhindern kann, die Verriegelungseirichtung (20) umfasst zumindest ein Riegelelement (21), mittels welchem eine Drehung des Drehgreifers (5, 7) aus der Schließstellung (3) blockierbar ist, wobei die Verriegelungseirichtung (20) eine Aktuatoreinheit (25) umfasst, mittels welcher ein Blockierzustand der Verriegelungseinrichtung (20) einleitbar ist.

15. Haushaltsgerät (1) umfassend zumindest einen Türverschluss (19) nach einem der vorhergehenden Ansprüche.
